# EUROPÄISCHE PATENTSCHRIFT

(11) **EP 3 865 184 B1**
(45) Veröffentlichungstag und Bekanntmachung des Hinweises auf die Patenterteilung: **24.01.2024**
(21) Anmeldenummer: 20157107.2
(22) Anmeldetag: 13.02.2020
(51) Int. Cl.: A62C 35/62, A62C 37/40, F16L 55/07

(54) **FEUERLÖSCHANLAGE UND VERFAHREN ZUM LÖSCHEN EINES FEUERS**
FIRE EXTINGUISHING SYSTEM AND METHOD FOR EXTINGUISHING A FIRE
INSTALLATION D'EXTINCTION D'INCENDIE ET PROCÉDÉ D'EXTINCTION D'UN INCENDIE

(43) Veröffentlichungstag der Anmeldung: 18.08.2021
(73) Patentinhaber: Calanbau Brandschutzanlagen GmbH, 22113 Hamburg (DE)
(72) Erfinder: FALK, Stefan, 23564 Lübeck (DE); MÜLLER, Bodo, 25436 Tornesch (DE); THOMA, Markus, 4125 Riehen (CH)
(74) Vertreter: Glawe, Delfs, Moll

(56) Entgegenhaltungen:
- DE-A1-102007 049 588
- GB-A- 2 053 542

## Beschreibung

Die Erfindung betrifft eine Feuerlöschanlage mit einem Rohrsystem, wobei an das Rohrsystem eine Mehrzahl von Sprinklern angeschlossen ist. Das Rohrsystem ist in einem Bereitschaftszustand der Feuerlöschanlage löschmittelfrei. Die Erfindung betrifft außerdem eine Verfahren zum Löschen eines Feuers.

Bei einer Feuerlöschanlage, deren Rohrsystem im Bereitschaftszustand löschmittelfrei ist (Trockenanlage), vergeht nach dem Auslösen der Feuerlöschanlage eine Zeit, bis das Rohrsystem mit Löschmittel gefüllt ist und das Löschmittel aus der Feuerlöschanlage austreten kann, um gegen das Feuer zu wirken.

Ist die Trockenanlage mit Sprinklern ausgestattet, so lösen nach dem Ausbrechen eines Feuers nur die Sprinkler aus, die infolge des Feuers einer erhöhten Temperatur ausgesetzt sind. Da der durch einen ausgelösten Sprinkler austretende Volumenstrom begrenzt ist, kann es eine Zeit dauern, bis das Löschmittel durch das Rohrsystem zu dem ausgelösten Sprinkler vorgedrungen ist.

Aus DE 10 2007 049588 A1 bekannt ist eine Trockenanlage mit einer Mehrzahl von Sprinklern und einem elektrisch gesteuerten Schnellentlüfter. Eine Feuerlöschanlage, bei der sämtliche Sprinkler in einem Sprinklerkreis gleichzeitig ausgelöst werden, ist näher beschrieben in GB 2 053 542 A.

Der Erfindung liegt die Aufgabe zugrunde, eine Feuerlöschanlage und ein Verfahren zum Löschen eines Feuers vorzustellen, mit denen die Zeitspanne zwischen dem Auslösen eines Sprinklers und dem Austreten des Löschmittels aus dem Sprinkler verkürzt werden kann. Ausgehend vom genannten Stand der Technik wird die Aufgabe gelöst mit den Merkmalen der unabhängigen Ansprüche. Vorteilhafte Ausführungsformen sind in den Unteransprüchen angegeben.

Die erfindungsgemäße Feuerlöschanlage umfasst einen Auslösesensor und eine Steuereinheit. Der Auslösesensor gibt beim Auslösen eines ersten Sprinklers ein Signal. Die Steuereinheit verarbeitet das Signal des Auslösesensors, um einen Steuerbefehl zu erzeugen, mit dem ein zweiter Sprinkler ausgelöst wird, um das Vordringen des Löschmittels zu dem ersten Sprinkler zu beschleunigen.

Indem der zweite Sprinkler ausgelöst wird, bevor er der direkten Einwirkung des Feuers ausgesetzt ist, wird unmittelbar nach dem Auslösen des ersten Sprinklers der Volumenstrom des Löschmittels in dem Rohrsystem erhöht. Die Zeitspanne wird verkürzt, innerhalb derer das Löschmittel bei dem ersten Sprinkler ankommt.

Die Feuerlöschanlage kann aus einem Löschmittelvorrat gespeist sein, so dass das Löschmittel nach dem Auslösen des ersten Sprinklers aus dem Löschmittelvorrat in das Rohrsystem eintritt. Das Löschmittel kann in dem Löschmittelvorrat unter Druck stehen. Zwischen dem Löschmittelvorrat und dem Rohrsystem kann eine Sperre angeordnet sein, die im Bereitschaftszustand der Feuerlöschanlage verhindert, dass das Löschmittel in das Rohrsystem eintritt. Nach dem Auslösen des ersten Sprinklers kann die Sperre geöffnet werden, um einen Eintritt des Löschmittels in das Rohrsystem zu ermöglichen. Die Steuereinheit kann das Signal des Auslösesensors verarbeiten, um einen Steuerbefehl zu erzeugen, mit dem die Sperre geöffnet wird. Möglich ist auch, dass das Öffnen der Sperre dadurch ausgelöst wird, dass ein Überdruck aus dem Rohrsystem entweicht. Die Feuerlöschanlage kann so eingerichtet sein, dass die Sperre im Bereitschaftszustand der Feuerlöschanlage durch den in dem Rohrsystem anliegenden Überdruck in seinem geschlossenen Zustand gehalten wird.

Zusätzlich oder alternativ dazu kann die Feuerlöschanlage eine Pumpe umfassen, um das Löschmittel aus dem Löschmittelvorrat in das Rohrsystem zu fördern. Die Pumpe kann im Bereitschaftszustand der Feuerlöschanlage inaktiv sein. Die Feuerlöschanlage kann so eingerichtet sein, dass die Pumpe nach dem Auslösen des ersten Sprinklers in Betrieb gesetzt wird. Die Steuereinheit kann das Signal des Auslösesensors verarbeiten, um einen Steuerbefehl zu erzeugen, mit dem die Pumpe in Betrieb gesetzt wird.

Das Rohrsystem kann als einzelne Rohrleitung ausgestattet sein, die sich zwischen dem Löschmittelvorrat und einem Ende der Rohrleitung erstreckt. Die Sprinkler können in der Rohrleitung in Reihe angeordnet sein. Möglich ist auch ein Rohrsystem, dass eine Mehrzahl von Strängen umfasst, wobei jeder Strang mit ein oder mehreren Sprinklern ausgestattet ist.

Der Löschmittelvorrat kann ein Element der Feuerlöschanlage sein. Dies kann beispielsweise realisiert werden, indem der Löschmittelvorrat ein mit Löschmittel gefüllter Tank ist. Möglich ist auch, dass die Feuerlöschanlage an einen zu der Feuerlöschanlage externen Löschmittelvorrat angeschlossen ist. Der Löschmittelvorrat kann in diesem Fall beispielsweise eine Wasserleitung sein.

Als Bereitschaftszustand der Feuerlöschanlage wird es bezeichnet, wenn alle Sprinkler des Rohrsystems geschlossen sind und die Feuerlöschanlage im Übrigen soweit aktiv ist, dass nach dem Auslösen eines Sprinklers Löschmittel austreten kann. Im Bereitschaftszustand der Feuerlöschanlage kann das Rohr mit einem Gas, insbesondere mit Luft gefüllt sein. Das Löschmittel kann Wasser sein.

Die Sprinkler in dem Rohrsystem können in einem einzelnen Strang in Reihe angeordnet sein, so dass in einem Fall, in dem alle Sprinkler des Strangs ausgelöst haben, das von dem Löschmittelvorrat kommende Löschmittel einen Sprinkler nach dem andern passiert, bis es beim letzten Sprinkler des Strangs ankommt. Alternativ kann das Rohrsystem ein verzweigtes Rohrsystem sein, bei dem die Sprinkler auf mehrere Stränge des Rohrsystems verteilt sind. Löst nur in einem der Stränge ein Sprinkler aus, so können andere Stränge ein totes Ende bilden, in das kein Löschmittel eintritt.

Nach dem Auslösen des ersten Sprinklers strömt das Löschmittel von dem Löschmittelvorrat zu einer Auslassöffnung des ersten Sprinklers. Der zweite Sprinkler kann zwischen dem Löschmittelvorrat und dem ersten Sprinkler angeordnet sein, so dass das Löschmittel auf seinem Weg von dem Löschmittelvorrat zu dem ersten Sprinkler den zweiten Sprinkler passiert. Ein erhöhter Volumenstrom des Löschmittels ergibt sich in diesem Fall nur zwischen dem Löschmittelvorrat und dem zweiten Sprinkler, nicht aber zwischen dem zweiten Sprinkler und dem ersten Sprinkler.

Möglich ist auch ein zweiter Sprinkler, der vom Löschmittelvorrat aus betrachtet jenseits des ersten Sprinklers angeordnet ist. Das Löschmittel passiert den ersten Sprinkler, bevor es zu dem zweiten Sprinkler gelangt. Bei dieser Gestaltung ergibt sich auf dem gesamten Weg zwischen dem Löschmittelvorrat und dem ersten Sprinkler ein erhöhter Volumenstrom des Löschmittels.

In einer Variante ist der zweite Sprinkler in einem anderen Strang des Rohrsystems angeordnet als der erste Sprinkler. Der Löschmittelstrom verzweigt sich, bevor er bei einem der Sprinkler ankommt. Ein erhöhter Volumenstrom des Löschmittels ergibt sich zwischen dem Löschmittelvorrat und der Verzweigung.

In einer Ausführungsform ist der zweite Sprinkler der letzte Sprinkler eines Strangs des Rohrsystems. Das Rohr in dem betreffenden Strang kann sich dann vollständig mit Löschmittel füllen, so dass nach dem Auslösen eines Sprinklers in diesem Strang das Löschmittel unmittelbar austreten kann.

Die Feuerlöschanlage kann eine größere Zahl von Sprinklern umfassen, beispielsweise mindestens 10 Sprinkler, vorzugsweise mindestens 20 Sprinkler, weiter vorzugsweise mindestens 50 Sprinkler. Alle Sprinkler der Feuerlöschanlage oder ein Teil der Sprinkler der Feuerlöschanlage können mit einem Auslösesensor ausgestattet sein. Alle Sprinkler der Feuerlöschanlage oder ein Teil der Sprinkler der Feuerlöschanlage können so eingerichtet sein, dass sie durch einen Steuerbefehl von der Steuereinheit ausgelöst werden können.

Die Steuereinheit der Feuerlöschanlage kann so eingerichtet sein, dass sie nach dem Auslösen des ersten Sprinklers Steuerbefehle an eine Mehrzahl von zweiten Sprinklern sendet, um diese auszulösen. Die zweiten Sprinkler können in demselben Strang angeordnet sein wie der erste Sprinkler. Die zweiten Sprinkler können den ersten Sprinkler zwischen sich einschließen oder auf einer Seite des ersten Sprinklers angeordnet sein. Die zweiten Sprinkler können auf mehrere Stränge verteilt sein. Dabei kann wenigstens einer der zweiten Sprinkler in demselben Strang angeordnet sein wie der erste Sprinkler. Diese Möglichkeiten können beliebig miteinander kombiniert werden.

Die Sprinkler können eine Auslassöffnung aufweisen, die im Bereitschaftszustand der Feuerlöschanlage geschlossen ist und die geöffnet ist, wenn der Sprinkler ausgelöst hat. Nach dem Auslösen tritt das Löschmittel durch den Sprinkler aus dem Rohrsystem aus. Der Sprinkler kann ein Auslöseelement umfassen, das im Bereitschaftszustand der Feuerlöschanlage die Auslassöffnung im geschlossenen Zustand hält.

Die Auslassöffnung des Sprinklers kann im Bereitschaftszustand mit einem Stopfen verschlossen sein, der beim Auslösen des Sprinklers entfernt wird. Das Auslöseelement des Sprinklers kann im Bereitschaftszustand der Feuerlöschanlage den Stopfen im geschlossenen Zustand halten. Beim Auslösen des Sprinklers kann das Auslöseelement den Stopfen freigeben, so dass der Stopfen aufgrund eines Überdrucks in dem Rohrsystem aus der Auslassöffnung herausgedrückt wird.

Das Auslöseelement kann dazu ausgelegt sein, auf Wärmeeinwirkung zu reagieren. Beispielsweise kann das Auslöseelement als Schmelzlot gestaltet sein, das bei Umgebungstemperatur fest ist und unter Wärmeeinwirkung schmilzt. Möglich ist auch ein Auslöseelement in Form eines Glasfasses, das bei Wärmeeinwirkung zerspringt. Das Glasfass kann sich im Bereitschaftszustand der Feuerlöschanlage zwischen dem Stopfen und einem Sprühteller des Sprinklers abstützen. Der Sprühteller kann dazu ausgelegt sein, einen aus der Auslassöffnung des Sprinklers austretenden Löschmittelstrahl zur Seite umzulenken. Vorzugsweise wird das Löschmittel im Wesentlichen gleichmäßig über alle seitlichen Richtungen verteilt.

Der Auslösesensor kann einen elektrischen Leiterweg umfassen, in den das Auslöseelement eingebunden ist. Mit dem Zerspringen des Glasfasses wird der elektrische Leiterweg unterbrochen. Die Unterbrechung des Leiterwegs kann für die Steuereinheit ein Signal darstellen, dass der Sprinkler ausgelöst hat. In einer Ausführungsform ist das Auslöseelement ein mit einer elektrisch leitenden Beschichtung versehenes Glasfass und der elektrische Leiterweg wird durch Zerspringen des Glasfasses unterbrochen.

Der Steuerbefehl, mit dem der zweite Sprinkler ausgelöst wird, kann beispielsweise über eine kabelgebundene Verbindung oder eine Funkverbindung von der Steuereinheit zu dem zweiten Sprinkler übertragen werden. In einer Ausführungsform gibt es einen elektrischen Stromkreis, der sich von der Steuereinheit über das Auslöseelement des zweiten Sprinklers erstreckt. Indem ein elektrischer Strom durch den Stromkreis geleitet wird, kann das Auslöseelement ausgelöst werden.

Ist das Auslöseelement ein Glasfass mit einer Beschichtung aus einem elektrisch leitenden Material, so kann dieses durch den elektrischen Stromfluss erhitzt und zum Zerspringen gebracht werden. Die Feuerlöschanlage kann so eingerichtet sein, dass die Sprinkler einzeln oder in Gruppen von der Steuereinheit angesteuert werden können, um die Sprinkler auszulösen.

Die Feuerlöschanlage kann einen Temperatursensor umfassen, mit dem die an einem Sprinkler anliegende Temperatur ermittelt wird. Der Temperaturmesswert kann an die Steuereinheit gesendet werden und bei der Ermittlung von Steuersignalen zum Auslösen von Sprinklern berücksichtigt werden. Beispielsweise kann eine Temperaturschwelle festgelegt werden, die niedriger ist als die Temperaturschwelle des Glasfasses, so dass der Sprinkler früher auslöst. Dies kann unter anderem dann vorteilhaft sein, wenn Waren geschützt werden sollen, die sehr geringe Flammpunkte haben. Möglich ist es beispielsweise auch, eine kontinuierliche Temperaturerhöhung als Anzeichen zu werten, dass das Feuer sich annähert. Der zugehörige Sprinkler kann dann frühzeitig ausgelöst werden. Die Merkmale dieses Absatzes haben eigenen erfinderischen Gehalt, auch ohne dass das Rohrsystem in einem Bereitschaftszustand der Feuerlöschanlage löschmittelfrei ist und dass der zweite Sprinkler ausgelöst wird, um das Vordringen des Löschmittels zu dem ersten Sprinkler zu beschleunigen.

Die Erfindung betrifft außerdem ein Verfahren zum Löschen eines Feuers. Bei dem Verfahren wird der Zustand eines ersten Sprinklers einer Feuerlöschanlage überwacht, wobei der erste Sprinkler an eine Feuerlöschanlage angeschlossen ist, die im Bereitschaftszustand löschmittelfrei ist. Wird das Auslösen des ersten Sprinklers festgestellt, so wird ein Steuerbefehl erzeugt, mit dem ein zweiter Sprinkler geöffnet wird, um das Vordringen des Löschmittels zu dem ersten Sprinkler zu beschleunigen.

Das Löschverfahren kann mit weiteren Merkmalen fortgebildet werden, die im Zusammenhang der erfindungsgemäßen Feuerlöschanlage beschrieben sind. Die Feuerlöschanlage kann mit weiteren Merkmalen fortgebildet werden, die im Zusammenhang des erfindungsgemäßen Löschverfahrens beschrieben sind.

Die Erfindung wird nachfolgend unter Bezugnahme auf die beigefügten Zeichnungen anhand vorteilhafter Ausführungsformen beispielhaft beschrieben. Es zeigen:
- Fig. 1:: eine erfindungsgemäße Feuerlöschanlage aus Fig. 1 in vergrößerter Darstellung;
- Fig. 2:: eine schematische Darstellung einer erfindungsgemäßen Feuerlöschanlage;
- Fig. 3:: einen Sprinkler einer erfindungsgemäßen Feuerlöschanlage;
- Fig. 4:: eine schematische Darstellung einer alternativen Ausführungsform einer erfindungsgemäßen Feuerlöschanlage.

Eine Feuerlöschanlage in Fig. 1 umfasst eine Mehrzahl von Sprinklern 18, die an ein Rohrsystem in Form einer Rohrleitung 17 angeschlossen sind. Jeder Sprinkler 18 hat eine Auslassöffnung, die im Bereitschaftszustand der Feuerlöschanlage geschlossen ist. Erhöht sich nach dem Ausbruch eines Feuers die Temperatur, so löst ein erster Sprinkler 23 aus, wodurch die Auslassöffnung des ersten Sprinklers 23 geöffnet wird.

Die Feuerlöschanlage ist eine Trockenanlage, die Rohrleitung 17 ist also im Bereitschaftszustand der Feuerlöschanlage mit Luft gefüllt und damit löschmittelfrei. Nach dem Auslösen des ersten Sprinklers 23 wird eine Pumpe 21 in Betrieb gesetzt, die Wasser als Löschmittel aus einem Löschmittelvorrat 20 ansaugt. Das Löschmittel wird entlang der Rohrleitung 17 bis zu dem ersten Sprinkler 23 gefördert. Das Löschmittel tritt aus der Auslassöffnung des ersten Sprinklers 23 aus und kann gegen das Feuer wirken. Die Pumpe 21 fördert laufend Löschmittel nach, so dass der aus dem ersten Sprinkler 23 austretende Löschmittelstrahl aufrechterhalten bleibt.

Da das Löschmittel nach dem Auslösen des ersten Sprinklers 23 zunächst von dem Löschmittelvorrat 20 zu dem ersten Sprinkler 23 gefördert werden muss, ergibt sich eine Zeitverzögerung, bevor das Löschmittel aus dem ersten Sprinkler 23 austreten und gegen das Feuer wirken kann. Die Zeitspanne zwischen dem Aktivieren der Pumpe 21 und dem Austreten des Löschmittels aus dem ersten Sprinkler 23 ist abhängig von dem Volumenstrom durch die Rohrleitung 17, der wiederum im Wesentlichen durch die Austrittsöffnungen der ausgelösten Sprinkler definiert ist.

Nach dem Auslösen des ersten Sprinklers 23 ist zunächst nur dieser eine Sprinkler geöffnet, so dass der Volumenstrom durch die Rohrleitung 17 dem Volumenstrom durch die Austrittsöffnung des ersten Sprinklers 23 entspricht. Gemäß der Erfindung wird nach dem Auslösen des ersten Sprinklers 23 ein zweiter Sprinkler 24 ausgelöst, so dass sich der Volumenstrom durch die Rohrleitung 17 erhöht und die Zeitspanne bis zum Austreten des Löschmittels aus dem ersten Sprinkler 23 verkürzt wird.

In dem Ausführungsbeispiel gemäß Fig. 1 ist der zweite Sprinkler 24 der letzte Sprinkler in des Rohrstrangs, der sich zwischen der Pumpe 21 und einem Ende 22 der Rohrleitung erstreckt. In einer anderen Ausführungsform kann abgesehen von dem ersten Sprinkler 23 ein beliebiger Sprinkler 18 der Rohrleitung 17 als zweiter Sprinkler 24 ausgelöst werden. In noch weiteren Ausführungsformen können mehrere Sprinkler 18 der Rohrleitung 17 als zweite Sprinkler 24 ausgelöst werden, wobei die zweiten Sprinkler 24 in beliebigen Kombinationen vor dem ersten Sprinkler 23 und/oder hinter dem ersten Sprinkler 23 angeordnet sein können.

In Fig. 2 ist die Darstellung beschränkt auf einen Ausschnitt der Rohrleitung 17 der Feuerlöschanlage mit einem ersten Sprinkler 23 und einem zweiten Sprinkler 24. Die Feuerlöschanlage umfasst eine Brandzentrale 25, die über elektrische Leitungen 26 mit jedem der Sprinkler 18 der Feuerlöschanlage gekoppelt ist.

Die Sprinkler 18 der Feuerlöschanlage umfassen gemäß Fig. 3 ein Glasfass 27, durch den ein Stopfen (nicht gezeigt) so in Position gehalten wird, dass die Auslassöffnung des Sprinklers 18 geschlossen ist. Überschreitet die Temperatur eine vorgegebene Temperaturschwelle, so zerspringt das Glasfass 27 und die Auslassöffnung des Sprinklers 18 wird freigegeben.

Das Glasfass 27 ist mit einer Beschichtung aus einem elektrisch leitenden Material versehen. Die elektrisch leitenden Beschichtung ist in einen Stromkreis eingebunden, der sich in Form eines geschlossenen Leiterwegs von einem Sensormodul 28 zu dem Glasfass 27 und zurück zu dem Sensormodul 28 erstreckt. Der Stromkreis wird unterbrochen, wenn das Glasfass 27 des ersten Sprinklers 23 zerspringt. Das Sensormodul 28 registriert die Unterbrechung des Stromkreises und sendet ein Signal an eine Steuereinheit 29. Das Sensormodul 28 und das daran angeschlossene Glasfass 27 bilden einen Auslösesensor im Sinne der Erfindung.

Nach dem Empfang des Signals von dem Auslösesensor 27, 28 sendet die Steuereinheit 29 einen Steuerbefehl an ein Kontrollmodul 30, den zweiten Sprinkler 24 auszulösen. Das Kontrollmodul 30 speist elektrischen Strom in die zu dem zweiten Sprinkler 24 gehörige Leitung 26 ein, um das Glasfass 27 des zweiten Sprinklers 24 zu erwärmen. Das Einspeisen des elektrischen Stroms wird fortgesetzt, bis die Temperaturschwelle des zweiten Sprinklers 24 überschritten ist und das Glasfass 27 zerspringt. Damit ist auch der zweite Sprinkler 24 ausgelöst und das Löschmittel tritt aus dem zweiten Sprinkler 24 aus, so dass der Volumenstrom durch Rohrleitung 17 erhöht wird und das Löschmittel schneller bei dem ersten Sprinkler 19 ankommt.

Bei der Ausführungsform gemäß Fig. 4 umfasst die Feuerlöschanlage ein verzweigtes Rohrsystem 17 mit einer Mehrzahl von Rohrsträngen 31, wobei jeder Rohrstrang 31 mit einer Mehrzahl von Sprinklern 18 ausgestattet ist. Jedem Sprinkler 18 ist eine Sprinklersteuerung 32 zugeordnet, die über ein Datennetz 33 mit der Steuereinheit 29 kommuniziert. Zwischen der Sprinklersteuerung 32 und dem Glasfass 27 des zugehörigen Sprinklers 18 ist ein elektrischer Stromkreis eingerichtet, über den die Sprinklersteuerung 32 einerseits den Zustand des Glasfasses 27 detektieren kann und andererseits das Glasfass 27 erhitzen kann, um den Sprinkler 18 zum Auslösen zu bringen.

Stellt die Sprinklersteuerung 32 fest, dass der zugehörige Sprinkler 18 ausgelöst hat, wird ein Signal an die Steuereinheit 29 gesendet. Die Steuereinheit verarbeitet das Signal von der Sprinklersteuerung 32 des ersten Sprinklers 23, um zweite Sprinkler 24 zu ermitteln, die durch einen Steuerbefehl zum Auslösen gebracht werden sollen. Dabei werden in einem Speicher der Steuereinheit 29 hinterlegte Informationen über die räumliche Anordnung der Sprinkler 18 relativ zueinander verarbeitet.

Die Steuereinheit 29 ist außerdem mit einer Bedieneinheit 35 ausgestattet, mit der durch eine Nutzereingabe gezielt einzelne Sprinkler 18 ausgelöst werden können.

## Patentansprüche

1. Feuerlöschanlage mit einem Rohrsystem (17), wobei an das Rohrsystem (17) eine Mehrzahl von Sprinklern (18, 23, 24) angeschlossen ist und wobei das Rohrsystem (17) in einem Bereitschaftszustand der Feuerlöschanlage löschmittelfrei ist, mit einem Auslösesensor (27, 28), der beim Auslösen eines ersten Sprinklers (23) ein Signal gibt, und mit einer Steuereinheit (29), **dadurch gekennzeichnet, dass** die Steuereinheit (29)das Signal des Auslösesensors (27, 28) verarbeitet, um einen Steuerbefehl zu erzeugen, mit dem ein zweiter Sprinkler (24) ausgelöst wird, um das Vordringen des Löschmittels zu dem ersten Sprinkler (23) zu beschleunigen.

2. Feuerlöschanlage nach Anspruch 1, **dadurch gekennzeichnet, dass** der zweite Sprinkler (24) zwischen einem Löschmittelvorrat (20) und dem ersten Sprinkler (23) angeordnet ist, so dass das Löschmittel auf seinem Weg von dem Löschmittelvorrat (20) zu dem ersten Sprinkler (23) den zweiten Sprinkler (24) passiert.

3. Feuerlöschanlage nach Anspruch 1, **dadurch gekennzeichnet, dass** der zweite Sprinkler (24) von einem Löschmittelvorrat (20) aus betrachtet jenseits des ersten Sprinklers (23), so dass das Löschmittel den ersten Sprinkler (23) passiert, bevor es zu dem zweiten Sprinkler (24) gelangt.

4. Feuerlöschanlage nach einem der Ansprüche 1 bis 3, **dadurch gekennzeichnet, dass** das Rohrsystem (17) eine Mehrzahl von Strängen (31) umfasst und dass der zweite Sprinkler (24) in einem anderen Strang (31) des Rohrsystems (17) angeordnet als der erste Sprinkler (23).

5. Feuerlöschanlage nach einem der Ansprüche 1 bis 4, **dadurch gekennzeichnet, dass** der zweite Sprinkler (24) der letzte Sprinkler eines Strangs (31) des Rohrsystems (17) ist.

6. Feuerlöschanlage nach einem der Ansprüche 1 bis 5, **dadurch gekennzeichnet, dass** die Steuereinheit (29) dazu ausgelegt ist, nach dem Auslösen des ersten Sprinklers (23) einen Steuerbefehl zu erzeugen, mit dem eine Mehrzahl von zweiten Sprinklern (24) ausgelöst wird.

7. Feuerlöschanlage nach einem der Ansprüche 1 bis 6, **dadurch gekennzeichnet, dass** die Sprinkler (18) eine Auslassöffnung aufweisen und dass die Auslassöffnung im Bereitschaftszustand der Feuerlöschanlage durch ein Auslöseelement (27) in einem geschlossenen Zustand gehalten wird.

8. Feuerlöschanlage nach Anspruch 7, **dadurch gekennzeichnet, dass** der Auslösesensor (27, 28) einen elektrischen Leiterweg umfasst, in den das Auslöseelement (27) eingebunden ist.

9. Feuerlöschanlage nach Anspruch 7 oder 8, **dadurch gekennzeichnet, dass** das Auslöseelement (27) ein mit einer elektrisch leitfähigen Beschichtung versehenes Glasfass ist.

10. Feuerlöschanlage nach einem der Ansprüche 1 bis 9, **dadurch gekennzeichnet, dass** ein elektrischer Stromkreis zwischen der Steuereinheit (29) und dem Auslöseelement (27) des zweiten Sprinklers (24) eingerichtet ist, so dass der Steuerbefehl von der Steuereinheit (29) auf das Auslöseelement (27) des zweiten Sprinklers (24) wirkt.

11. Verfahren zum Löschen eines Feuers, bei dem der Zustand eines ersten Sprinklers (23) einer Feuerlöschanlage überwacht wird, wobei der erste Sprinkler (23) an eine Feuerlöschanlage angeschlossen ist, die im Bereitschaftszustand löschmittelfrei ist, **dadurch gekennzeichnet, dass** nach dem Auslösen des ersten Sprinklers (23) ein Steuerbefehl erzeugt wird, mit dem ein zweiter Sprinkler (24) geöffnet wird, um das Vordringen des Löschmittels zu dem ersten Sprinkler (23) zu beschleunigen.

## Claims

1. Fire-extinguishing system having a pipe system (17), wherein a plurality of sprinklers (18, 23, 24) is connected to the pipe system (17), and wherein the pipe system (17) is free of extinguishing agent in a standby state of the fire-extinguishing system, having a trigger sensor (27, 28) which emits a signal in the event of a first sprinkler (23) being triggered, and having a control unit (29), **characterized in that** the control unit (29) processes the signal of the trigger sensor (27, 28) so as to generate a control command by way of which a second sprinkler (24) is triggered, in order to accelerate the advancement of the extinguishing agent to the first sprinkler (23).

2. Fire-extinguishing system according to Claim 1, **characterized in that** the second sprinkler (24) is arranged between an extinguishing-agent supply (20) and the first sprinkler (23) such that the extinguishing agent passes through the second sprinkler (24) on its path from the extinguishing-agent supply (20) to the first sprinkler (23).

3. Fire-extinguishing system according to Claim 1, **characterized in that**, as viewed from an extinguishing-agent supply (20), the second sprinkler (24) is beyond the first sprinkler (23) such that the extinguishing agent passes through the first sprinkler (23) before reaching the second sprinkler (24).

4. Fire-extinguishing system according to one of Claims 1 to 3, **characterized in that** the pipe system (17) comprises a plurality of sections (31), and **in that** the second sprinkler (24) is arranged in a different section (31) of the pipe system (17) than the first sprinkler (23).

5. Fire-extinguishing system according to one of Claims 1 to 4, **characterized in that** the second sprinkler (24) is the last sprinkler of a section (31) of the pipe system (17).

6. Fire-extinguishing system according to one of Claims 1 to 5, **characterized in that** the control unit (29) is configured to generate, after the first sprinkler (23) has been triggered, a control command by way of which a plurality of second sprinklers (24) is triggered.

7. Fire-extinguishing system according to one of Claims 1 to 6, **characterized in that** the sprinklers (18) have an outlet opening, and **in that**, in the standby state of the fire-extinguishing system, the outlet opening is kept in a closed state by a trigger element (27).

8. Fire-extinguishing system according to Claim 7, **characterized in that** the trigger sensor (27, 28) comprises an electrical conductor path into which the trigger element (27) is incorporated.

9. Fire-extinguishing system according to Claim 7 or 8, **characterized in that** the trigger element (27) is a glass vessel provided with an electrically conductive coating.

10. Fire-extinguishing system according to one of Claims 1 to 9, **characterized in that** an electrical circuit is set up between the control unit (29) and the trigger element (27) of the second sprinkler (24) such that the control command of the control unit (29) acts on the trigger element (27) of the second sprinkler (24).

11. Method for extinguishing a fire, in which the state of a first sprinkler (23) of a fire-extinguishing system is monitored, wherein the first sprinkler (23) is connected to a fire-extinguishing system which is free of extinguishing agent in the standby state, **characterized in that**, after the first sprinkler (23) has been triggered, a control command by way of which a second sprinkler (24) is opened is generated in order to accelerate the advancement of the extinguishing agent to the first sprinkler (23) .

## Revendications

1. Installation d'extinction d'incendie comprenant un système de canalisations (17), une pluralité d'asperseurs (18, 23, 24) étant raccordés au système de canalisations (17) et le système de canalisations (17) étant dépourvu d'agent d'extinction lorsque l'installation d'extinction d'incendie est dans un état de veille, un capteur de déclenchement (27, 28) qui émet un signal lorsqu'un premier asperseur (23) est déclenché, et une unité de commande (29), **caractérisée en ce que** l'unité de commande (29) traite le signal du capteur de déclenchement (27, 28) afin de générer une instruction de commande avec laquelle un deuxième asperseur (24) est déclenché afin d'accélérer la progression de l'agent d'extinction vers le premier asperseur (23).

2. Installation d'extinction d'incendie selon la revendication 1, **caractérisée en ce que** le deuxième asperseur (24) est disposé entre un réservoir d'agent d'extinction (20) et le premier asperseur (23) de manière à ce que l'agent d'extinction passe par le deuxième asperseur (24) sur le chemin allant du réservoir d'agent d'extinction (20) au premier asperseur (23) .

3. Installation d'extinction d'incendie selon la revendication 1, **caractérisée en ce que** le deuxième asperseur (24) est situé au-delà du premier asperseur (23) par rapport à un réservoir d'agent d'extinction (20) de sorte que l'agent d'extinction passe par le premier asperseur (23) avant de parvenir au deuxième asperseur (24).

4. Installation d'extinction d'incendie selon l'une des revendications 1 à 3, **caractérisée en ce que** le système de canalisations (17) comprend une pluralité de tronçons (31) et **en ce que** le deuxième asperseur (24) est disposé dans un autre tronçon (31) du système de canalisations (17) que celui du premier asperseur (23).

5. Installation d'extinction d'incendie selon l'une des revendications 1 à 4, **caractérisé en ce que** le deuxième asperseur (24) est le dernier asperseur d'un tronçon (31) du système de canalisations (17).

6. Installation d'extinction d'incendie selon l'une des revendications 1 à 5, **caractérisée en ce que** l'unité de commande (29) est conçue pour générer, après le déclenchement du premier asperseur (23), une instruction de commande avec laquelle une pluralité de deuxièmes asperseurs (24) sont déclenchés.

7. Installation d'extinction d'incendie selon l'une des revendications 1 à 6, **caractérisée en ce que** les asperseurs (18) comportent une ouverture de sortie et **en ce que** l'ouverture de sortie est maintenue dans un état fermé par un élément de déclenchement (27) lorsque l'installation d'extinction d'incendie est en état de veille.

8. Installation d'extinction d'incendie selon la revendication 7, **caractérisée en ce que** le capteur de déclenchement (27, 28) comprend un chemin de conducteur électrique dans lequel l'élément de déclenchement (27) est intégré.

9. Installation d'extinction d'incendie selon la revendication 7 ou 8, **caractérisée en ce que** l'élément de déclenchement (27) est un fût en verre muni d'un revêtement électriquement conducteur.

10. Installation d'extinction d'incendie selon l'une des revendications 1 à 9, **caractérisée en ce qu'**un circuit électrique est établi entre l'unité de commande (29) et l'élément de déclenchement (27) du deuxième asperseur (24) de sorte que l'instruction de commande provenant de l'unité de commande (29) agit sur l'élément de déclenchement (27) du deuxième asperseur (24) .

11. Procédé d'extinction d'incendie, dans lequel l'état d'un premier asperseur (23) d'une installation d'extinction d'incendie est surveillé, le premier asperseur (23) étant relié à une installation d'extinction d'incendie qui est dépourvue d'agent d'extinction dans l'état de veille, **caractérisé en ce que**, après le déclenchement du premier asperseur (23), une instruction de commande est générée avec laquelle un deuxième asperseur (24) est ouvert afin d'accélérer la progression de l'agent d'extinction vers le premier asperseur (23).
